# EUROPÄISCHE PATENTSCHRIFT

(11) **EP 2 572 055 B1**
(45) Veröffentlichungstag und Bekanntmachung des Hinweises auf die Patenterteilung: **28.10.2020**
(21) Anmeldenummer: 11717986.1
(22) Anmeldetag: 19.04.2011
(51) Int. Cl.: E04B 2/74

(54) **EINBRUCHHEMMENDE WAND**
BURGLAR-PROOF WALL
PAROI ANTI-EFFRACTION

(30) Priorität: 19.05.2010 DE 102010020989
(43) Veröffentlichungstag der Anmeldung: 27.03.2013
(73) Patentinhaber: Etex France Building Performance, 84000 Avignon (FR)
(72) Erfinder: HAMMER, Leo, 35625 Hüttenberg (DE)
(74) Vertreter: Etex Services NV - Etex IPSC
(86) Internationale Anmeldenummer: PCT/EP2011/056276
(87) Internationale Veröffentlichungsnummer: WO 2011/144409

(56) Entgegenhaltungen:
- WO-A1-2006/048288
- GB-A- 2 283 256
- US-A1- 2008 010 932
- US-A1- 2009 239 429

## Beschreibung

Die Erfindung betrifft eine einbruchhemmende Wand nach dem Oberbegriff des Patentanspruchs 1.

Der prinzipielle Aufbau von Wänden ist bekannt (Trockenbau-Atlas: Grundlagen, Einsatzbereiche,Konstruktionen, Details/ Klausjürgen Becker; Jochen Pfau; Karsten Tichelmann- 2. durchges. Aufl. - Köln: Müller, 1998).

Um jedoch zu verhindern, dass eine Wand, zum Beispiel eine Außenwand, zerstört werden kann, muss diese beschusshemmend oder einbruchshemmend ausgebildet sein.

Eine solche Außenwand könnte z. B. eine Abschirmung aufweisen, die aus mehreren Metallschichten besteht, zwischen denen jeweils eine Kunststoffschicht angeordnet ist (US Statutory Invention Registration H1061, Rozner et al., The United States of America).Die Kunststoffschicht kann dabei aus Polymethyl-Methacrylat oder Polycarbonat bestehen.

Bekannt ist ferner eine Wand, die aus einer inneren und einer äußeren Wandung besteht, zwischen denen zwei durch eine Isolationsschicht getrennte Metallgitter angeordnet sind (US 1,538,223). Die beiden Metallgitter sind mit einem Alarmsystem verbunden. Sollte die Wand durch Gewalteinwirkung zerstört werden, so wird auch die zwischen den beiden Metallgittern angeordnete Isolationsschicht zerstört. Durch Zerstörung dieser Isolationsschicht werden die beiden Metallgitter miteinander in Kontakt gebracht, wodurch ein Alarm ausgelöst wird. Weiterhin ist ein einbruchhemmendes Wandelement bekannt, das aus zwei parallel zueinander angeordneten Gipsplatten besteht, zwischen denen ein Gitter aus Streckmetall angeordnet ist (DE 44 37 319 A1).

Schließlich ist ein beschusshemmendes Türblatt oder Wandelement bekannt, das einen Kern aus Faserplattenmaterial und/oder geschäumtem Material umfasst, an welchem beidseits gegen außen ein ballistisches textiles Flächengebilde angeordnet ist, welches jeweils gegen außen durch ein starres flächiges Element gefolgt ist (DE 200 12 858 U1).

Die US 2009/239429 A1 offenbart eine nicht einbruchhemmende Trennwand, die ein Verstärkungselement umfasst, um den Widerstand gegen Schallübertragung, Wärmeübertragung und auch mechanische Festigkeit zu verbessern. Das verstärkte Element kann viele Materialien wie Kunststoff, Metall, Fasern ... umfassen. US 2009/239429 A1 zeigt jedoch weder einen zweiten Wandabschnitt, der einen Abstand· zu einem ersten Wandabschnitt hat, noch sind Stützkonstruktionen vorhanden.

Die US2008010932 A1 offenbart eine Wandstruktur zum Schutz vor ballistischen Projektilen. Die Wandstruktur ist ziemlich komplex und besteht aus einem Metallblech und mehreren anderen Schichten.

In der WO2006 / 048288 ist auch eine projektilfeste Trennwand vorgesehen, die einbruchhemmend wirken kann. In der Wand sind Schussplatten aus Gipsfasern mit Blech montiert.

Aufgabe der Erfindung ist es daher, eine einbruchhemmende Wand bereitzustellen, die einfach zu montieren ist und nur geringe Kosten verursacht.

Diese Aufgabe wird nach den Merkmalen des Patentanspruchs 1 gelöst.

Die Erfindung betrifft somit eine einbruchhemmende Wand aus mindestens einem Wandabschnitt. Die Wand hat dabei zwei parallel zueinander angeordnete Wandabschnitte. Jeder Wandabschnitt besteht aus mehreren parallel zueinander angeordneten Platten, zum Beispiel Gipskartonplatten. Zwischen zwei dieser Platten ist anstelle eines Metallgitters oder eines Stahlblechs ein Armierungsgewebe angeordnet, vorzugsweise ohne Zwischenraum. Dieses Armierungsgewebe ist leicht zwischen den beiden Wandabschnitten anzuordnen und besteht aus Kunststoff.

Eine solche einbruchhemmende Wand gewährleistet mindestens den gleichen Einbruchschutz wie einbruchhemmende Wände, die mit Metallgittern oder Stahlblechen ausgestattet sind. Die erfindungsgemäße einbruchhemmende Wand kann in die Klasse WK 2 eingestuft werden und erfüllt zudem die Anforderungen nach DIN EN 1627. Ein weiterer Vorteil der Erfindung besteht darin, dass die bei der Montage von Metallteilen bestehenden Verletzungs- und Gesundheitsrisiken ausgeschlossen werden.

Ausführungsbeispiele sind in den Zeichnungen dargestellt und werden im Folgenden näher beschrieben. Es zeigen:
- Figur 1: einen Schnitt durch einen Ausschnitt einer ersten Variante einer einbruchhemmenden Wand mit Bodenanschluss;
- Figur 2: einen Schnitt A-A durch die in Figur 1 gezeigte Wand;

In Figur 1 ist ein Schnitt durch einen Ausschnitt einer einbruchhemmenden Wand 1 gezeigt, die auf einem Untergrund 2 angeordnet ist und damit Bodenanschluss hat. Die Wand 1 weist zwei parallel zueinander angeordnete Wandabschnitte 3, 4 auf. Diese Wandabschnitte 3, 4 sind über ein CW-Profil 5 sowie ein UW-Profil 6 miteinander verbunden. Das CW-Profil 5 sowie das UW-Profil 6 können beispielsweise aus Metall, Kunststoff oder Holz bestehen. Über Verbindungselemente wie Schrauben 7 bis 10, vorzugsweise Schnellbauschrauben, ist das CW-Profil 5 mit seinen beiden Randabschnitten 11 und 12 mit Randabschnitten 13 und 14 des UW-Profils 6 verbunden. Das CW-Profil 5 sowie das UW-Profil 6 bilden eine Stützkonstruktion 27, die über die Verbindungselemente 7 bis 10 mit den jeweiligen Wandabschnitten 3, 4 verbunden ist. Das Verbindungselement 7 ist dabei oberhalb des Verbindungselements 10 und das Verbindungselement 8 oberhalb des Verbindungselements 9 angeordnet. Das UW-Profil 6 liegt dabei auf einem Trennwanddichtungsband 15, das zwischen dem Untergrund 2
und dem UW-Profil 6 angeordnet ist. Dabei ist das UW-Profil 6 ebenfalls über ein Verbindungselement 22 mit dem Untergrund 2 verbunden. Die Wandabschnitte 3, 4 bestehen aus mehreren plattenförmigen Schichten, wobei zwischen den Schichten ein Armierungsgewebe angeordnet ist. So kann der Wandabschnitte 3 beziehungsweise 4 beispielsweise aus drei Schichten bestehen, nämlich aus zwei Plattenelementen 16 und 17 beziehungsweise 18 und 19, zwischen denen jeweils ein Armierungsgewebe 20 beziehungsweise 21 angeordnet ist, wie dies in Figur 1 gezeigt ist. Die Plattenelemente 16 bis 19 sind vorzugsweise Gipskartonplatten. Bei den Armierungsgeweben 20 beziehungsweise 21 kann es sich beispielsweise um Kunststoffgelege, vorzugsweise um ein Kunststoffgitter handeln, die ebenfalls über die Verbindungselemente 7 bis 10 mit den entsprechenden Plattenelementen 16 bis 19 der Wandabschnitte 3, 4 verbunden sind.

In Figur 2 ist ein Schnitt A-A durch die in Figur 1 dargestellte einbruchhemmende Wand 1 dargestellt. Zu erkennen sind wiederum die beiden Wandabschnitte 3, 4, die jeweils aus zwei Plattenelementen 16, 17 beziehungsweise 18, 19 bestehen, zwischen denen das Armierungsgewebe 20 beziehungsweise 21 angeordnet ist. Das CW-Profil 5 sowie das UW-Profil 6 sind über Verbindungselemente 8, 9, 23 bis 26 miteinander verbunden. Bei den Verbindungselementen 23 bis 26 handelt es sich ebenfalls um Schrauben, vorzugsweise um Schnellbauschrauben. Auch das Verbindungselement 22 ist zu erkennen, mittels dem das UW-Profil 6 an dem Untergrund 2 fixiert ist, der jedoch in dieser Ansicht der Übersicht halber nicht näher dargestellt ist.

Durch das Anordnen des Armierungsgewebes 20 beziehungsweise 21 in den Wandabschnitten 3, 4 wird ein Einbruchschutz gewährleistet, da es nicht möglich ist, die Wandabschnitte 3, 4 durchzubrechen. Es werden damit einbruchhemmende Wände bereitgestellt, die in die Einbruchsklasse WK 2 nach DIN EN 1627 eingestuft werden können, ohne dass Stahlbleche oder Metallgitter verwendet werden.

Von Vorteil ist dabei insbesondere, dass sich die Montage der Wände wesentlich vereinfacht, da die Armierungsgewebe leichter an den Plattenelementen angebracht werden können als Stahlbleche oder Metallgitter, wodurch sich auch die Montagezeitdeutlich verkürzt. Auch wird das Verletzungsrisiko für Monteure, die eine einbruchhemmende Wand mit Armierungsgewebe aus Kunststoff aufbauen, deutlich verringert.

Es versteht sich, dass diese einbruchhemmende Wand 1 auch feuerhemmend und gegenüber Schall isolierend sein kann.
- 1: Einbruchhemmende Wand
- 2: Untergrund
- 3: Wandabschnitt
- 4: Wandabschnitt
- 5: CW-Profil
- 6: UW-Profil
- 7: Verbindungselement
- 8: Verbindungselement
- 9: Verbindungselement
- 10: Verbindungselement
- 11: Randabschnitt
- 12: Randabschnitt
- 13: Randabschnitt
- 14: Randabschnitt
- 15: Trennwanddichtungsband
- 16: Plattenelement
- 17: Plattenelement
- 18: Plattenelement
- 19: Plattenelement
- 20: Kunststoffgelege
- 21: Kunststoffgelege
- 22: Verbindungselement
- 23: Verbindungselement
- 24: Verbindungselement
- 25: Verbindungselement
- 26: Verbindungselement
- 27: Stützkonstruktion

## Patentansprüche

1. Einbruchhemmende Wand (1), mit wenigstens einem ersten Wandabschnitt (3), wobei dieser erste Wandabschnitt (3) zwei parallele und beabstandete Plattenelemente (18, 19) aufweist; wobei
a) ein zweiter Wandabschnitt (4) vorgesehen ist, der in einem Abstand und parallel zum ersten Wandabschnitt (3) angeordnet ist, wobei der zweite Wandabschnitt (4) zwei parallele und beabstandete Plattenelemente (16, 17) aufweist,
b) eine zwischen den Wandabschnitten (3, 4) angeordnete Stutzkonstruktion (27) vorgesehen ist,
c) die Plattenelemente (18, 19; 16, 17) des ersten und des zweiten Wandabschnitts (3, 4) mit der Stutzkonstruktion (27) verbunden sind;
**dadurch gekennzeichnet, dass** sich zwischen den Plattenelementen (18, 19) des ersten Wandabschnitts (3) Ein erstes Armierungsgewebe (20) befindet, und zwischen den Plattenelementen (16, 17) des zweiten Wandabschnitts (4) sich ein zweites Armierungsgewebe (21) befindet; wobei das erste und das zweite Armierungsgewebe (20, 21) aus Kunststoff bestehen, wobei der Kunststoff Polymethyl-Methacrylat oder Polycarbonat ist.

2. Einbruchhemmende Wand (1) nach Anspruch 1, **dadurch gekennzeichnet, dass** Verbindungselemente (7, 8) vorgesehen sind, welche die voneinander entfernt liegenden Plattenelemente (16, 19) der Wandabschnitte (3, 4) über einander gegenüberliegende Plattenelemente (.17, 18) der Wandabschnitte (3, 4) mit der Stützkonstruktion (27) verbinden.

3. Einbruchhemmende Wand (1) nach Anspruch 1, **dadurch gekennzeichnet, dass** das Armierungsgewebe (20, 21) ohne Abstand zu den Plattenelementen (16, 17, 18; 19) zwischen diesen angeordnet ist.

4. Einbruchhemmende Wand (1) nach Anspruch 1, **dadurch gekennzeichnet, dass** die Plattenelemente (16; 17, 18; 19) Gipskartonplatten sind.

5. Einbruchhemmende Wand (1) nach Anspruch 1, **dadurch gekennzeichnet, dass** das Armierungsgewebe (20, 21) ein Kunststoffgitter ist.

6. Einbruchhemmende Wand (1) nach Anspruch 5, **dadurch gekennzeichnet, dass** das Kunststoffgitter aus einem reißfesten Kunststoff besteht.

7. Einbruchhemmende Wand (1) nach Anspruch 1, **dadurch gekennzeichnet, dass** die Stutzkonstruktion ein CW-Profil (5) sowie ein UW-Profil (6) umfasst.

## Claims

1. Burglar-resistant wall (1), with at least one first wall section (3), said first wall section (3) having two parallel and spaced-apart plate elements (18, 19);
a) a second wall section (4) is provided, which is arranged at a distance and parallel to the first wall section (3), the second wall section (4) having two parallel and spaced-apart plate elements (16, 17),
b) a support structure (27) arranged between the wall sections (3, 4) is provided,
c) the plate elements (18, 19; 16, 17) of the first and second wall sections (3, 4) are connected to the support structure (27);
**characterized in that**
between the plate elements (18, 19) of the first wall section (3) there is a first reinforcement fabric (20), and between plate elements (16, 17) of the second wall section (4) there is a second reinforcement fabric (21); the first and the second reinforcement fabric (20, 21) being made of plastic, the plastic being polymethyl methacrylate or polycarbonate.

2. Burglar-resistant wall (1) according to claim 1, **characterized in that** connecting elements (7, 8) are provided which connect the plate elements (16, 19) of the wall sections (3, 4) which are spaced apart from one another via opposite plate elements (17, 18) of the wall sections (3, 4) with the support structure (27).

3. Burglar-resistant wall (1) according to claim 1, **characterized in that** the reinforcing fabric (20, 21) is arranged between the plate elements (16, 17, 18; 19) without any clearance.

4. Burglar-resistant wall (1) according to claim 1, **characterized in that** the plate elements (16; 17, 18; 19) are plasterboard.

5. Burglar-resistant wall (1) according to claim 1, **characterized in that** the reinforcing fabric (20, 21) is a plastic grid.

6. Burglar-resistant wall (1) according to claim 5, **characterized in that** the plastic grid consists of a tear-resistant plastic.

7. Burglar-resistant wall (1) according to claim 1, **characterized in that** the support structure comprises a C-shaped cross section profile (5) and a U-shaped cross section profile (6).

## Revendications

1. Paroi anti-effraction (1), comprenant au moins une section de paroi (3), cette première section de paroi (3) présentant deux éléments de plaque (18, 19) parallèles et espacés ;
a) une seconde section de paroi (4) étant prévue, qui est agencée à une distance et parallèle à la première section de paroi (3), la seconde section de paroi (4) présentant deux éléments de plaque (16, 17) parallèles et espacés,
b) une construction de support (27) étant prévue entre les sections de paroi (3, 4),
c) les éléments de plaque (18, 19 ; 16, 17) de la première et de la seconde sections de paroi (3, 4) étant raccordés par la construction de support (27) ;
**caractérisée en ce que**
entre les éléments de plaque (18, 19) de la première section de paroi (3) se trouve un tissu d'armature (20) et entre les éléments de plaque (16, 17) de la seconde section de paroi (4) se trouve un second tissu d'armature (21) ; le premier et le second tissus d'armature (20, 21) étant constitués de plastique, le plastique étant du polyméthacrylate de méthyle ou du polycarbonate.

2. Paroi anti-effraction (1) selon la revendication 1, **caractérisée en ce que** des éléments de raccordement (7, 8) sont prévus, qui raccordent les éléments de plaque (16, 19) disposés éloignés l'un de l'autre des sections de paroi (3, 4) par le biais des éléments de plaque (17, 18) en regard les uns des autres des sections de paroi (3, 4) avec la construction de support (27).

3. Paroi anti-effraction (1) selon la revendication 1, **caractérisée en ce que** le tissu d'armature (20, 21) est agencé sans distance entre les éléments de plaque (16, 17, 18 ; 19).

4. Paroi anti-effraction (1) selon la revendication 1, **caractérisée en ce que** les éléments de plaque (16 ; 17, 18 ; 19) sont des plaques de plâtre.

5. Paroi anti-effraction (1) selon la revendication 1, **caractérisée en ce que** le tissu d'armature (20, 21) est un treillis en plastique.

6. Paroi anti-effraction (1) selon la revendication 5, **caractérisée en ce que** le treillis en plastique est constitué d'un plastique résistant à la déchirure.

7. Paroi anti-effraction (1) selon la revendication 1, **caractérisée en ce que** la construction de support comprend un profilé en C (5), ainsi qu'un profilé en U (6).
